# EUROPÄISCHE PATENTSCHRIFT

(11) **EP 0 253 181 B1**
(45) Veröffentlichungstag und Bekanntmachung des Hinweises auf die Patenterteilung: **16.09.1992**
(21) Anmeldenummer: 87109270.6
(22) Anmeldetag: 27.06.1987
(51) Int. Cl.: B24B 45/00

(54) **Befestigungseinrichtung für scheibenförmige Werkzeuge an der Werkzeugspindel einer tragbaren Elektrowerkzeugmaschine**
Fastening device for disc-like tools on a tool spindle of a portable electric machine tool
Mécanisme de fixation d'outils en forme de disque sur une broche de machine-outil électrique portative

(30) Priorität: 12.07.1986 DE 3623555
(43) Veröffentlichungstag der Anmeldung: 20.01.1988
(73) Patentinhaber: C. & E. FEIN GmbH & Co., D-70176 Stuttgart (DE)
(72) Erfinder:
(74) Vertreter: Witte, Alexander, Dr.-Ing.

(56) Entgegenhaltungen:
- DE-A- 2 358 399
- DE-A- 3 046 680
- DE-C- 3 405 885
- DE-U- 6 918 532
- GB-A- 2 074 056

## Beschreibung

Die Erfindung betrifft eine Einrichtung zur Befestigung eines scheibenförmigen Werkzeugs an der motorisch angetriebenen Werkzeugspindel einer tragbaren Elektrowerkzeugmaschine der im Oberbegriff des Anspruchs 1 angegebenen Gattung. Die Einrichtung ist vor allem zur Befestigung der Schleifscheibe an der Werkzeugspindel einer tragbaren Winkelschleifmaschine geeignet. Auf die gleiche Weise können aber auch Kreissägeblätter, Trennscheiben und dergleichen Werkzeuge befestigt werden.

Es ist eine Einrichtung an einer Winkelschleifmaschine dieser Art bekannt (DE-C-34 05 885), mit deren Hilfe die Schleifscheiben unter Verwendung eines in der Maschine integrierten Betätigungsmechanismus ohne zusätzliche Werkzeuge von Hand montiert und abgenommen werden können. Zu diesem Zweck ist dort ein Drehhebel vorgesehen, der auf einen in der als Hohlwelle ausgebildeten Werkzeugspindel axial verschiebbaren Spannanker einwirkt. Der Spannanker kann entgegen der Kraft einer Druckfeder so verschoben werden, daß die an seinem freien Ende aufgeschraubte flanschartige Spannmutter von der Schleifscheibe abgehoben wird und dadurch leicht von Hand gelöst werden kann. Der Spannanker ist über eine Verzahnung drehfest mit der Werkzeugspindel verbunden. Da die Druckfeder den überwiegenden Teil der auf die Schleifscheibe einwirkenden Spannkraft zu übernehmen hat, sind gewisse Mindestabmessungen erforderlich, so daß die bekannte Einrichtung vor allem für größere Winkelschleifmaschinen, insbesondere für Zweihand-Winkelschleifmaschinen geeignet ist.

Der Erfindung liegt die Aufgabe zugrunde, die bekannte Einrichtung zur Befestigung eines scheibenförmigen Werkzeugs der eingangs angegebenen Art dahingehend weiterzubilden, daß sie aufgrund ihrer kompakteren Bauweise auch für kleinere tragbare Elektrowerkzeugmaschinen, insbesondere für Einhand-Maschinen geeignet ist.

Zur Lösung dieser Aufgabe werden die Merkmale des Anspruches 1 vorgeschlagen. Weitere vorteilhafte Ausgestaltungen und Weiterbildungen der Erfindung ergeben sich aus den Unteransprüchen.

Die Erfindung geht von dem Gedanken aus, daß bei eingespanntem Werkzeug ein ausreichender Kraftschluß zwischen Spannflansch, Werkzeug und Gegenflansch und damit auch zwischen der Werkzeugspindel und dem Spannanker bestehen sollte, während zum Lösen des Werkzeugs der Spannflansch entlastet werden sollte, damit er vom Spannanker abgeschraubt werden kann. Erfindungsgemäß werden diese Zustände dadurch ermöglicht, daß der Spannanker und die Werkzeugspindel einen gemeinsamen, einen variablen axialen Abstand zwischen einander zugewandten Begrenzungsflächen dieser Teile definierenden Hohlraum begrenzen, der mit einem im Spannanker oder in der Werkzeugspindel angeordneten zweiten Hohlraum in Verbindung steht und daß die Hohlräume mit einer zusammenhängenden plastischen Masse zur hydraulischen Druckübertragung ausgefüllt sind. Im zweiten Hohlraum ist zusätzlich ein unter Änderung des Hohlraumvolumens verschiebbarer und in der Spannstellung arretierbarer Kolben angeordnet.

Gemäß einer bevorzugten Ausgestaltung der Erfindung, bei welcher die Werkzeugspindel als Hohlwelle ausgebildet und der Spannanker innerhalb der Hohlwelle axial geführt ist, ist der erste Hohlraum durch eine zur Seite des Betätigungsmechanismus weisende Begrenzungsfläche an der Hohlwelle und durch eine dieser gegenüberliegende, zur Werkzeugseite weisende Begrenzungsfläche am Spannaker begrenzt, während der Spannanker eine zur Seite des Betätigungsmechanismus hin offene, bis zum zweiten Hohlraum reichende axiale Bohrung zur Aufnahme des Kolbens aufweist. Die Hohlräume sind dabei zweckmäßig über im wesentlichen radial ausgerichtete Bohrungen im Spannanker miteinander verbunden.

Die Hohlraumbegrenzungsfläche der Werkzeugspindel kann durch die innere Stirnfläche einer von der Werkzeugseite her in die Hohlwelle starr eingesetzten Zylinderhülse gebildet sein, durch deren Axialbohrung der Spannanker mit einem an seinem Ende die Spannflansch-Mutter tragenden Schraubzapfen hindurchgreift, während der Spannanker eine der inneren Stirnfläche der Hülse gegenüberliegende Schulter als Hohlraumbegrenzungsfläche aufweisen kann.

Damit sich der Kolben beim Betrieb des Elektrowerkzeugs um die Spindelachse mitdrehen und zum Scheibenwechsel trotzdem axial verschoben werden kann, weist der Betätigungsmechanismus ein im Getriebegehäuse axial verschiebbares Druckstück auf, das über ein Axialkräfte aufnehmendes, vorzugsweise als Nadellager ausgebildetes Drehlager gegen eine axiale Lagerfläche des Kolbens anliegt.

Gemäß einer weiteren vorteilhaften Ausgestaltung der Erfindung weist der Betätigungsmechanismus eine in einer Gewindebohrung des Spannankers geführte Gewindespindel auf, die auf ihrer dem zweiten Hohlraum zugewandten Stirnseite unmittelbar mit ihrer Stirnfläche oder mittelbar über einen losen Kolben gegen die Oberfläche der plastischen Masse anliegt. Das Gewinde der Gewindespindel und der Gewindebohrung ist dabei zweckmäßig selbsthemmend ausgebildet. Vorteilhafterweise greift die Gewindespindel gegebenenfalls zusammen mit dem Spannanker auf der dem Werkzeug gegenüberliegenden Seite durch eine Öffnung im Getriebegehäuse hindurch, wobei die Gewindespindel auf der Außenseite des Getriebegehäuses einen vorzugsweise gerändelten Betätigungskopf aufweisen kann. Der Gewindespindel mit dem Betätigungskopf kommt dabei eine doppelte Funktion zu: Durch Drehen der Spindel kann der Kolben im zweiten Hohlraum axial verschoben und dadurch der Spannzustand verändert werden. Beim Spannvorgang wird dabei plastische Masse aus dem zweiten Hohlraum in den ersten Hohlraum gedrückt und dabei der Spannflansch über den Spannanker unter Zwischenklemmen des scheibenförmigen Werkzeugs gegen das Widerlager an der Werkzeugspindel gezogen. Umgekehrt kann nach erfolgtem Herausdrehen der Spindel in den entspannten Zustand der Spannanker durch axialen Druck gegen den Spindelkopf so gegenüber der Werkzeugspindel verschoben werden, daß der Spannflansch durch Vergrößerung des Abstands zum Widerlager entspannt und dadurch leicht vom Spannanker abgenommen werden kann. Gleichzeitig strömt hierbei plastische Masse aus dem beim Verschieben kleiner werdenden ersten Hohlraum in den zweiten, den Kolben enthaltenden Hohlraum über.

Das von der Außenseite her zugängliche Betätigungsende der Gewindespindel ist aus Sicherheitsgründen durch einen am Getriebegehäuse angelenkten Deckel gegen versehentlichen Zugriff abdeckbar. Der Deckel weist dabei einen vorzugsweise als Rastverbindung ausgebildeten Deckelverschluß auf, der nur im Spannzustand des Betätigungsmechanismus wirksam bzw. einrastbar ist. Zusätzlich kann auch ein durch den Deckel oder den Deckelverschluß auslösbarer Sicherheitsschalter vorgesehen werden, der gewährleisetet, daß die Maschine nur bei geschlossenem Deckel in Betrieb gesetzt werden kann.

Um ein selbsttätiges Entspannen der Einspannvorrichtung beim Öffenen des Betätigungsmechanismus zu gewährleisten kann gemäß der Erfindung in einem Hohlraum zwischen Werkzeugspindel und Spannanker eine entgegen der Einspannrichtung wirkende Druckfeder vorgesehen werden, die als Schraubenfeder oder Tellerfedernpaket ausgebildet sein kann. Die Druckfeder ist dabei so auszulegen, daß ihre Druckkraft größer als der Verschiebewiderstand zwischen Werkzeugspindel und Spannanker einschließlich der beim Verschieben zu überwindenden Verformungs- und Strömungswiderstände im Bereich der plastischen Masse ist.

Um zu gewährleisten, daß der lose Kolben im zweiten Hohlraum nur axial verschoben aber beim Verdrehen der Betätigungsspindel nicht mitgedreht wird, sind in der Kolbenwandung und der zugehörigen Hohlraumwandung Verzahnungsnuten zur Aufnahme eines Teils der plastischen Masse angeordnet.

Bei den bisherigen Ausführungsbeispielen wurde im einzelnen nicht näher erläutert, welche plastische Masse sich am besten für die erfindungsgemäße Einrichtung eignet. Grundsätzlich wäre hier die Verwendung von sämtlichen zur Verfügung stehenden plastischen Massen möglich, sofern diese dauerhaft plastisch bleiben. Am vorteilhaftesten hat es sich jedoch erwiesen, wenn die plastische Masse Polyvinylchlorid (PVC) mit relativ niedrigem Polymerisationsgrad umfaßt, da diese plastische Masse den Anforderungen bei tragbaren Elektrowerkzeugen weitestgehend gerecht wird.

Bei einem weiteren vorteilhaften Ausführungsbeispiel hat es sich als günstig erwiesen,wenn die dem Spannanker zugeordnete Begrenzungsfläche, d. h. der Teil der Begrenzungsfläche, welcher zur Werkzeugseite hin weist, zu einer Querschnittsfläche des Kolbens im Verhältnis von mindestens 50 : 1 steht, da ein derartiges Übersetzungsverhältnis bei der erfindungsgemäßen Einrichtung eine für ein Spannen des Werkzeugs ausreichend große Spannkraft bei noch vertretbar großer Betätigungskraft erlaubt. Noch vorteilhafter ist es jedoch, wenn das Verhältnis 100 : 1 oder bei großen tragbaren Handwerkzeugen gegebenenfalls sogar 200 : 1 beträgt.

Im folgenden wird die Erfindung anhand der in der Zeichnung in schematischer Weise dargestellten Ausführungsbeispiele näher erläutert. Es zeigen
- Fig. 1: einen senkrechten Schnitt durch das Getriebegehäuse einer Winkelschleifmaschine mit Exzenterhebel als Betätigungsorgan für die Spannvorrichtung;
- Fig. 2: einen senkrechten Schnitt durch eine Winkelschleifmaschine mit Drehhebel als Betätigungsorgan für die Spannvorrichtung;
- Fig. 3: einen senkrechten Schnitt durch eine Winkelschleifmaschine mit Gewindespindel und gerändeltem Betätigungskopf als Betätigungsorgan für die Spannvorrichtung;
- Fig. 4: einen senkrechten Schnitt durch eine Winkelschleifmaschine mit Gewindespindel und losem Kolben als Betätigungsorgan für die Spannvorrichtung;
- Fig. 5: einen Schnitt entlang der Schnittlinie 5-5 der Fig. 4.

Die Winkelschleifmaschine besteht im wesentlichen aus einem in einem Motorgehäuse 10 angeordneten Elektromotor, einem daran anschließenden in einem Getriebegehäuse 12 angeordneten Kegelradgetriebe 14 für den Antrieb einer Werkzeugspindel 18 sowie einer mit Hilfe einer Spannvorrichtung an der Werkzeugspindel 18 befestigbaren Schleifscheibe 28.

Die als Hohlwelle ausgebildete Werkzeugspindel 18 ist in zwei radialen Wälzlagern 16 im Getriebegehäuse 12 gelagert. Sie weist an ihrem aus dem Getriebegehäuse herausragenden Ende ein Widerlager 20 auf, gegen das die Schleifscheibe 28 mit Hilfe eines Spannflanschs 26 anpreßbar ist. Der als Gewindemutter ausgebildete Spannflansch 26 ist auf den Gewindezapfen 24 eines im Inneren der Hohlwelle 18 drehfest aber in axialer Richtung verschiebbar gelagerten Spannankers 22 aufschraubbar. Der Wellenstumpf 23 des Spannankers 22 greift durch die axiale Bohrung 31 einer von unten her in die Hohlwelle 18 eingesetzten und mit einem Sprengring 32 gesicherten Hülse 30 hindurch und steht mit seinem Gewindezapfen 24 über das flanschseitige Ende der Hohlwelle 18 über. Durch die nach innen weisende Stirnfläche 34 der Hülse 30, die daran anschließende axiale Innenfläche der Hohlwelle 18 und die der Hülse 30 gegenüberliegende Schulter 36 des Spannankers 22 wird ein ringförmiger Hohlraum 39 begrenzt, der über radiale Bohrungen 42 im Spannanker 22 mit einem zweiten Hohlraum 44 verbunden ist. In die zum zweiten Hohlraum 44 führende axiale Bohrung 45 greift ein Kolben 46 ein, dessen Stirnfläche 47 den Hohlraum 44 begrenzt. Durch Verschieben des Kolbens 46 in der axialen Bohrung 45 mit Hilfe eines Betätigungsmechanismus 54 kann das Volumen des Hohlraums 44 in gewissen Grenzen verändert werden.

Die Hohlräume 39,44 sind mit einer über die Bohrung 42 zusammenhängenden, plastisch verformbaren, im wesentlichen inkompressiblen Masse 40 ausgefüllt. Die Masse besteht beispielsweise aus PVC mit relativ niedrigem Polymerisationsgrad, das bei erhöhter Temperatur in flüssigem Zustand eingefüllt wird und bei Umgebungstemperatur eine gallertartige plastische Konsistenz besitzt. In den Hohlraumbegrenzungswänden 34,36 können weitere, zum Hohlraum 39 hin offene Kammern 37 zur Aufnahme von plastischer Masse 40 angeordnet sein. Beim Verschieben des Kolbens 46 in der Bohrung 45 wird ein Teil der Masse 40 unter Veränderung der Verschiebelage des Spannankers 22 je nach Richtung der Verschiebebewegung in den einen oder anderen Hohlraum 39 bzw. 44 verdrängt.

In der Spannstellung des Betätigungsmechanismus 54 is der Kolben 46 am weitesten in den Hohlraum 44 hinein verschoben. Der Kolben 46 wird dabei durch den Betätigungsmechanismus in seiner eingeschobenen Stellung festgehalten, so daß ein weitgehend starrer Verbund zwischen dem Kolben 46, dem Spannanker 22, der plastischen Masse 40 und der Hohlwelle 18 entsteht, während die Schleifscheibe 28 zwischen Spannflansch 26 und Widerlager 20 fest eingeklemmt ist. Der Kolben 46 wird ebenso wie die übrigen genannten Teile durch die angetriebene Werkzeugspindel 18 um die Spindelachse mitgedreht. Um die Drehung zu ermöglichen, ist zwischen dem Druckstück 52 und der Lagerplatte 48 des Kolbens ein vorzugsweise als Nadellager ausgebildetes axiales Drehlager 50 angeordnet (Fig. 1 und 2).

Wird nun zum Zwecke des Entfernens der Schleifscheibe der Betätigungsmechanismus 54 durch Anheben des Exzenterhebels 55 (Fig. 1) oder durch Drehen des Drehhebels 58 (Fig. 2) gelöst, so wird das Druckstück 52 von der Lagerplatte 48 des Kolbens 46 abgehoben. Da der Kolben 46 um das nun freiegewordene Spiel axial verschiebbar ist, kann durch Aufwendung einer am Spannanker 22 angreifenden Kraft plastisches Material 40 aus dem Hohlraum 39 heraus in den Hohlraum 44 verdrängt und der Spannanker 22 relativ zur Hohlwelle 18 um ein entsprechendes Stück nach unten verschoben werden. Die Kraft kann beispielsweise durch eine als Tellerfedernpaket ausgebildete axial wirkende Druckfeder 60 aufgebracht werden, die in einem Ringraum 62 zwischen Hohlwelle 18 und Spannanker 22 angeordnet werden kann (Fig. 2) und deren Druckkraft größer als der Verschiebewiderstand zwischen diesen Teilen einschließlich Verformungs- und Strömungswiderstand im Bereich der plastischen Masse 40 ist. Die Verschiebung bewirkt, daß der Spannflansch 26 von der Schleifscheibe 28 abgehoben wird. Da zum Lösen des als Mutter ausgebildeten Spannflanschs 26 nicht mehr die volle Anpreßkraft zwischen Spannflansch 26 und Schleifscheibe 28 überwunden werden muß, kann die vorzugsweise mit einer Rändelung versehene Spannflansch-Mutter 26 leicht von Hand von dem Gewindezapfen 24 abgeschraubt und die Schleifscheibe 28 abgenommen werden.

Umgekehrt wird die Schleifscheibe 28 bei der Montage zunächst auf den Gewindezapfen 24 gesteckt und danach mit der von Hand auf den Gewindezapfen 24 aufgedrehten Spannflansch-Mutter 26 gegen das Widerlager 20 verschoben. Beim anschließenden Spannen mit Hilfe des Betätigungsmechanismus 54 wird der Kolben 46 in die Axialbohrung 45 eingeschoben, so daß plastische Masse 40 aus dem Hohlraum 44 in den Hohlraum 39 verdrängt wird. Dadurch wird der Spannanker 22 unter Vergrößerung des Abstands zwischen den Begrenzungsflächen 34,36 auf der Seite des Gewindezapfens 24 in die Hohlwelle 18 zurückgezogen und der Spannflansch 26 unter Zwischenklemmen der Schleifscheibe 28 gegen das Widerlager 20 gepreßt. Die Drehrichtung der Werkzeugspindel 18 und die Gewindesteigung auf dem Gewindezapfen 24 sind so aufeinander abgestimmt, daß sich die Spannflansch-Mutter 26 beim Anlaufen des Motors selbsttätig festzieht.

Bei den in den Figuren 3 bis 5 gezeigten Ausführungsbeispielen ist das Betätigungsorgan als Gewindespindel 46' ausgebildet, die in einer Gewindebohrung 45 des Spannankers 22 geführt ist. Im Falle der Fig. 3 greift die Gewindespindel 46' durch eine mit einer Dichtung 67 versehene Öffnung 66 im Getriebegehäuse 12 hindurch, während im Falle der Fig. 4 der Spannanker 22 zusammen mit der Gewindespindel 46' durch die Gehäuseöffnung 66 nach außen geführt ist. An ihrem Betätigungsende trägt die Gewindespindel einen mit einer Rändelung versehenen Betätigungskopf 72, der im Spannzustand des Betätigungsmechanismus 54 durch einen am Getriebegehäuse 12 angelenkten Klappdeckel 68 übergriffen wird. Der Klappdeckel 68 läßt sich am Deckelverschluß 70 aus Sicherheitsgründen nur dann verschließen, wenn sich die Betätigungsspindel 46' in der Spannstellung befindet. Gegebenenfalls kann der Deckelverschluß 70 einen nicht dargestellten Sicherheitsschalter aufweisen, der die Stromzufuhr zum Antriebsmotor bei geöffnetem Deckel unterbricht.

Bei dem in Fig. 3 gezeigten Ausführungsbeispiel bildet die Betätigungsspindel 46' mit ihrer Stirnfläche selbst den gegen die plastische Masse 40 einwirkenden Kolben 46, während bei dem Ausführungsbeispiel nach Fig. 4 ein loser Kolben 46 im zweiten Hohlraum 44 angeordnet ist, auf den ein an der Spindel 46' stirnseitig angeformter Zapfen 64 einwirkt.

## Patentansprüche

1. Einrichtung zur Befestigung eines scheibenförmigen Werkzeugs (28) an einer in einem Getriebegehäuse (12) gelagerten motorisch angetriebenen Werkzeugspindel (18) eines tragbaren Elektrowerkzeugs, insbesondere einer Schleifscheibe an einer Winkelschleifmaschine, mit einem in der als Hohlwelle ausgebildeten Werkzeugspindel (18) axial gegenüber dieser verschiebbaren und mit dieser drehfest verbundenen, an seinem freien Ende über das werkzeugseitige Ende der Werkzeugspindel (18) überstehenden Spannanker (22), mit einem am freien Ende des Spannankers (22) lösbar befestigbaren Spannflansch (26) mit einem am werkzeugseitigen Ende der Werkzeugspindel (18) angeordneten Widerlager (20) und mit einem Betätigungsmechanismus (54) zum lösbaren Andrücken des Spannflansches (26) gegen das Widerlager (20) unter Zwischenklemmen des Werkzeugs (28), dadurch gekennzeichnet, daß der Spannanker (22) und die Werkzeugspindel (18) jeweils eine Begrenzungsfläche (34, 36) aufweisen, welche beide innerhalb der als Hohlwelle ausgebildeten Werkzeugspindel (18) in axialem Abstand einander zugewandt angeordnet sind und gemeinsam einen ersten Hohlraum (39) definieren, welcher seinerseits mit einem im Spannanker (22) oder in der Werkzeugspindel (18) angeordneten zweiten Hohlraum (44) in Verbindung steht, daß im zweiten Hohlraum (44) ein unter Änderung des Hohlraumvolumens durch den Betätigungsmechanismus (54) verschiebbarer und in mindestens einer Verschiebelage arretierbaren Kolben (46) angeordnet ist und daß die Hohlräume (39, 44) mit einer plastischen Masse (40) zur hydraulischen Druckübertragung ausgefüllt sind.

2. Einrichtung nach Anspruch 1, dadurch gekennzeichnet, daß der Betätigungsmechanismus (54) auf der dem Werkzeug (28) gegenüberliegenden Seite des Getriebegehäuses (12) angeordnet ist, daß die der Hohlwelle (18) zugeordnete Begrenzungsfläche (34) zur Seite des Betätigungsmechanismus (54) weist und die dem Spannanker (22) zugeordnete, dieser gegenüberliegende Begrenzungsfläche (36) zur Werkzeugseite weist und daß der Spannanker (22) eine zur Seite des Betätigungsmechanismus (54) hin offene, bis zum zweiten Hohlraum (44) reichende axiale Bohrung (45) zur Aufnahme einer Betätigungsstange oder -spindel (46') für den Kolben (46) aufweist.

3. Einrichtung nach Anspruch 2, dadurch gekennzeichnet, daß der als Fortsatz der axialen Bohrung (45) ausgebildete zweite Hohlraum (44) über Radialbohrungen (42) mit dem durch die Hohlraumbegrenzungsfläche (34, 36) der Werkzeugspindel (18) und des Spannankers (22) begrenzten ersten Hohlraum (39) verbunden ist.

4. Einrichtung nach Anspruch 2 oder 3, dadurch gekennzeichnet, daß die Hohlraum-Begrenzungsfläche (34) der Werkzeugspindel (18) durch die innere Stirnfläche einer von der Werkzeugseite her in die Hohlwelle (18) eingesetzten Zylinderhülse (30) gebildet ist, durch deren Axialbohrung (31) der Spannanker (22) mit einem an seinem Ende den Spannflansch (26) tragenden Wellenstumpf (23) hindurchgreift, und daß der Spannanker (22) eine der inneren Stirnfläche (34) der Hülse (30) gegenüberliegende Schulter (36) als Hohlraum-Begrenzungsfläche aufweist.

5. Einrichtung nach Anspruch 4, dadurch gekennzeichnet, daß in den Hohlraumbegrenzungswänden (24, 36) zum Hohlraum (39) hin offene Kammern (37) zur Aufnahme von plastischem Material (40) angeordnet sind.

6. Einrichtung nach einem der Ansprüche 1 bis 5, dadurch gekennzeichnet, daß der Betätigungsmechanismus (54) ein im Getriebegehäuse (12) axial verschiebbares Druckstück (52) aufweist, das über ein Axialkräfte aufnehmendes Drehlager (50) gegen eine axiale Lagerfläche (48) des Kolbens (46) anliegt.

7. Einrichtung nach Anspruch 6, dadurch gekennzeichnet, daß das Drehlager (50) als axiales Nadellager ausgebildet ist.

8. Einrichtung nach einem der Ansprüche 1 bis 7, dadurch gekennzeichnet, daß der Betätigungsmechanismus (54) einen auf das drehfest im Getriebegehäuse (12) geführte Druckstück (52) einwirkenden Exzenterhebel (55) aufweist.

9. Einrichtung nach einem der Ansprüche 1 bis 7, dadurch gekennzeichnet, daß der Betätigungsmechanismus (54) einen mit dem in einem Gewinde (56) des Getriebegehäuses (12) geführten Druckstück (52) verbundenen Drehhebel (58) aufweist.

10. Einrichtung nach einem der Ansprüche 1 bis 5, dadurch gekennzeichnet, daß der Betätigungsmechanismus (54) eine in einer Gewindebohrung (45) des Spannankers (22) geführte Gewindespindel (46') aufweist.

11. Einrichtung nach Anspruch 10, dadurch gekennzeichnet, daß die Gewindespindel (46') als Kolben (46) ausgebildet ist.

12. Einrichtung nach Anspruch 10, dadurch gekennzeichnet, daß die Gewindespindel (46') mit ihrer Stirnfläche oder mit einem an der Stirnseite angeformten Zapfen (64) gegen den im zweiten Hohlraum (44) lose angeordneten Kolben (46) anliegt.

13. Einrichtung nach einem der Ansprüche 10 bis 12, dadurch gekennzeichnet, daß die Gewindespindel (46') in der Gewindebohrung (45) selbsthemmend verdrehbar ist.

14. Einrichtung nach einem der Ansprüche 10 bis 13, dadurch gekennzeichnet, daß die Gewindespindel (46') durch eine Öffnung (66) im Getriebegehäuse (12) hindurchgreift.

15. Einrichtung nach einem der Ansprüche 10 bis 14, dadurch gekennzeichnet, daß die Gewindespindel (46') mit dem Spannanker (22) durch eine Öffnung (66) im Getriebegehäuse (12) hindurchgreift.

16. Einrichtung nach Anspruch 14, dadurch gekennzeichnet, daß die Gewindespindel (46') im Bereich der Gehäuseöffnung (66) in einem dichtend wirkenden Drehlager aufgenommen ist.

17. Einrichtung nach Anspruch 15, dadurch gekennzeichnet, daß der Spannanker (22) im Bereich der Gehäuseöffnung (66) in einem dichtend wirkenden Drehlager (67) aufgenommen ist.

18. Einrichtung nach einem der Ansprüche 10 bis 17, dadurch gekennzeichnet, daß die Gewindespindel (46') an ihrem Betätigungsende einen vorzugsweise gerändelten Betätigungskopf (72) aufweist.

19. Einrichtung nach einem der Ansprüche 10 bis 18, dadurch gekennzeichnet, daß die Gewindespindel (46') an ihrem Betätigungsende eine Mehrkantöffnung oder einen Mehrkantkopf für einen Schraubendreher oder -schlüssel aufweist.

20. Einrichtung nach einem der Ansprüche 10 bis 19, dadurch gekennzeichnet, daß das Betätigungsende der Gewindespindel (46') durch einen am Getriebegehäuse (12) vorzugsweise schwenkbar angeordneten Deckel (68) abdeckbar ist.

21. Einrichtung nach Anspruch 20, dadurch gekennzeichnet, daß der Deckel (68) relativ zu dem Betätigungsmechanismus (54) so angeordnet ist, daß ein als Rastverbindung ausgebildeter Deckelverschluß (70) nur in der Spannstellung des Betätigungsmechanismus (54) wirksam bzw. einrastbar ist.

22. Einrichtung nach Anspruch 20 oder 21, gekennzeichnet durch einen durch den Deckel (68) bzw. den Deckelverschluß (70) auslösbaren Sicherheitsschalter für die Stromversorgung des Elektromotors.

23. Einrichtung nach einem der Ansprüche 1 bis 22, dadurch gekennzeichnet, daß in einem Hohlraum (62) zwischen Werkzeugspindel (18) und Spannanker (22) mindestens eine entgegen der Spannrichtung des Betätigungsmechanismus (54) wirkende, vorzugsweise als Schraubenfeder oder Tellerfedernpaket ausgebildete Druckfeder (60) angeordnet ist, deren Druckkraft größer als der Verschiebewiderstand zwischen Werkzeugpsindel (18) und Spannanker (22) einschließlich Verformungs- und Strömungswiderstand der plastischen Masse (40) ist.

24. Einrichtung nach einem der Ansprüche 1 bis 23, dadurch gekennzeichnet, daß zur Verdrehsicherung des Kolbens (46) im zweiten Hohlraum (44) und im Kolben (46) Verzahnungsnuten vorgesehen sind.

25. Einrichtung nach einem der voranstehenden Ansprüche, dadurch gekennzeichnet, daß die plastische Masse Polyvinylchlorid (PVC) mit relativ niedrigem Polymerisationsgrad umfaßt.

26. Einrichtung nach einem der voranstehenden Ansprüche, dadurch gekennzeichnet, daß die dem Spannanker (22) zugeordnete Begrenzungsfläche (36) zu einer Querschnittsfläche des Kolbens (46) im Verhältnis von mindestens 50 : 1 steht.

27. Einrichtung nach Anspruch 26, dadurch gekennzeichnet, daß das Verhältnis der Begrenzungsfläche (36) des Spannankers (22) zur Querschnittsfläche des Kolbens (46) mindestens 100 : 1 beträgt.

28. Einrichtung nach Anspruch 27, dadurch gekennzeichnet, daß das Verhältnis der Begrenzungsfläche (36) des Spannankers (22) zur Querschnittsfläche des Kolbens (46) mindestens 200 : 1 beträgt.

## Claims

1. Device for fastening a disc-like tool (28) to a motor-driven tool spindle (18), mounted in a gearbox (12), of a portable electric tool, in particular a grinding wheel to an angle grinder, having a clamping anchor (22) which is displaceable in the tool spindle (18), designed as a hollow shaft, axially relative to the same, is connected to the tool spindle (18) in such a way as to be locked against rotation, and projects at its free end beyond the tool-side end of the tool spindle (18), having a clamping flange (26) which can be detachably fastened to the free end of the clamping anchor (22) and has an abutment (20) arranged on the tool-side end of the tool spindle (18), and having an actuating mechanism (54) for releasably pressing the clamping flange (26) against the abutment (20) with the tool (28) clamped in between, characterised in that the clamping anchor (22) and the tool spindle (18) each have a boundary surface (34, 36), both of which are arranged facing one another at an axial distance apart inside the tool spindle (18) designed as a hollow shaft and together define a first hollow space (39) which in turn is connected to a second hollow space (44) arranged in the clamping anchor (22) or in the tool spindle (18), in that a piston (46) is arranged in the second hollow space (44), which piston (46) can be displaced by the actuating mechanism (54) while the hollow-space volume is changed and can be locked in at least one displacement position, and in that the hollow spaces (39, 44) are filled with a plastic compound (40) for the hydraulic transmission of pressure.

2. Device according to Claim 1, characterised in that the actuating mechanism (54) is arranged on the side of the gearbox (12) opposite the tool (28), in that the boundary surface (34) allocated to the hollow shaft (18) points towards the side of the actuating mechanism (54), and the boundary surface (36) allocated to the clamping anchor (22) and located opposite the boundary surface (34) points towards the tool side, and in that the clamping anchor (22) has an axial bore (45) for accommodating an actuating rod or spindle (46') for the piston (46), which axial bore (45) is open towards the side of the actuating mechanism (54) and extends down to the second hollow space (44).

3. Device according to Claim 2, characterised in that the second hollow space (44) designed as an extension of the axial bore (45) is connected via radial bores (42) to the first hollow space (39) defined by the hollow-space boundary surface (34, 36) of the tool spindle (18) and the clamping anchor (22).

4. Device according to Claim 2 or 3, characterised in that the hollow-space boundary surface (34) of the tool spindle (18) is formed by the inner end face of a cylinder sleeve (30) which is inserted from the tool side into the hollow shaft (18) and through the axial bore (31) of which the clamping anchor (22) passes with a shaft butt (23) carrying at its end the clamping flange (26), and in that the clamping anchor (22) has as a hollow-space boundary surface a shoulder (36) located opposite the inner end face (34) of the sleeve (30).

5. Device according to Claim 4, characterised in that chambers (37) open towards the hollow space (39) and intended for receiving plastic material (40) are arranged in the hollow-space boundary walls (24, 36).

6. Device according to one of Claims 1 to 5, characterised in that the actuating mechanism (54) has a thrust piece (52) which is axially displaceable in the gearbox (12) and bears against an axial bearing surface (48) of the piston (46) via a pivot bearing (50) absorbing axial forces.

7. Device according to Claim 6, characterised in that the pivot bearing (50) is designed as an axial needle bearing.

8. Device according to one of Claims 1 to 7, characterised in that the actuating mechanism (54) has an eccentric lever (55) acting on the thrust piece (52) guided in the gearbox (12) in such a way as to be locked against rotation.

9. Device according to one of Claims 1 to 7, characterised in that the actuating mechanism (54) has a rotary lever (58) connected to the thrust piece (52) guided in a thread (56) in the gearbox (12).

10. Device according to one of Claims 1 to 5, characterised in that the actuating mechanism (54) has a threaded spindle (46') guided in a tapped bore (45) in the clamping anchor (22).

11. Device according to Claim 10, characterised in that the threaded spindle (46') is designed as a piston (46).

12. Device according to Claim 10, characterised in that the threaded spindle (46'), with its end face or with a stem (64) integrally formed on the front end, bears against the piston (46) arranged in a floating manner in the second hollow space (44).

13. Device according to one of Claims 10 to 12, characterised in that the threaded spindle (46') can be rotated in a self-locking manner in the tapped bore (45).

14. Device according to one of Claims 10 to 13, characterised in that the threaded spindle (46') passes through an opening (66) in the gearbox (12).

15. Device according to one of Claims 10 to 14, characterised in that the threaded spindle (46') together with the clamping anchor (22) passes through an opening (66) in the gearbox (12).

16. Device according to Claim 14, characterised in that the threaded spindle (46') is accommodated in the region of the gearbox opening (66) in a pivot bearing having a sealing action.

17. Device according to Claim 15, characterised in that the clamping anchor (22) is accommodated in the region of the gearbox opening (66) in a pivot bearing (67) having a sealing action.

18. Device according to one of Claims 10 to 17, characterised in that the threaded spindle (46') has at its actuating end a preferably knurled actuating head (72).

19. Device according to one of Claims 10 to 18, characterised in that the threaded spindle (46') has at its actuating end a polygonal opening or a polygonal head for a screwdriver or spanner.

20. Device according to one of Claims 10 to 19, characterised in that the actuating end of the threaded spindle (46') can be covered by a lid (68) arranged, preferably pivotably, on the gearbox (12).

21. Device according to Claim 20, characterised in that the lid (68) is arranged relative to the actuating mechanism (54) in such a way that a lid lock (70) designed as a catch connection is effective or can be locked only in the clamping position of the actuating mechanism (54).

22. Device according to Claim 20 or 21, characterised by a safety switch for the power supply of the electric motor, which safety switch can be triggered by the lid (68) or the lid lock (70).

23. Device according to one of Claims 1 to 22, characterised in that at least one compression spring (60), acting against the clamping direction of the actuating mechanism (54) and preferably designed as a helical spring or a disc-spring stack, is arranged in a hollow space (62) between tool spindle (18) and clamping anchor (22),0 the compression force of which compression spring (60) is greater than the displacement resistance between tool spindle (18) and clamping anchor (22) including deformation and flow resistance of the plastic compound (40).

24. Device according to one of Claims 1 to 23, characterised in that serrations are provided in the second hollow space (44) and in the piston (46) for the anti-rotation locking of the latter.

25. Device according to one of the preceding claims, characterised in that the plastic compound comprises polyvinyl chloride (PVC) having a relatively low degree of polymerisation.

26. Device according to one of the preceding claims, characterised in that the boundary surface (36) allocated to the clamping anchor (22) is in a ratio of at least 50:1 relative to a cross-sectional area of the piston (46).

27. Device according to Claim 26, characterised in that the ratio of the boundary surface (36) of the clamping anchor (22) to the cross-sectional area of the piston (46) is at least 100:1.

28. Device according to Claim 27, characterised in that the ratio of the boundary surface (36) of the clamping anchor (22) to the cross-sectional area of the piston (46) is at least 200:1.

## Revendications

1. Dispositif de fixation d'un outil (28) en forme de disque sur une broche d'outil (18) motorisée, montée dans une boîte à engrenages (12), d'un outil électrique portable, en particulier d'un disque de ponçage sur une ponceuse d'angle, comportant un tirant de serrage (22) solidarisé en rotation avec la broche d'outil (18), configurée en arbre creux, coulissant dans celle-ci et axialement par rapport à celle-ci, dépassant à son extrémité libre de l'extrémité côté outil de la broche d'outil (18), comportant une bride de serrage (26) à fixer de manière amovible à l'extrémité libre du tirant de serrage (22), comportant une butée (20), placée à l'extrémité côté outil de la broche d'outil (18) et comportant un mécanisme d'actionnement (54) pour presser de manière amovible la bride de serrage (26) contre la butée (20), par serrage entre elles de l'outil (28), caractérisé en ce que le tirant de serrage (22) et la broche d'outil (18) présentent chacun une surface de délimitation (34,36), les deux surfaces état tournées l'une vers l'autre et espacées axialement à l'intérieur de la broche d'outil (18) configurée en arbre creux et définissant conjointement une première cavité (39) qui, de son côté, est en liaison avec une deuxième cavité (44) située dans le tirant de serrage (22) ou dans la broche d'outil (18), en ce que dans la deuxième cavité (44) il est prévu un piston (46) déplaçable par le mécanisme d'actionnement (54) en faisant varier le volume de la cavité et pouvant être bloqué dans au moins une position de coulissement et en ce que les cavités (39, 44) sont remplies d'une masse plastique (41) pour la transmission hydraulique de la pression.

2. Dispositif selon la revendication 1, caractérisé en ce que le mécanisme d'actionnement (54) est placé sur le côté opposé à l'outil (28) de la boîte d'engrenages (12), en ce que la surface de délimitation (34), associée à l'arbre creux (18), est dirigée vers le côté du mécanisme d'actionnement (54) et la surface de délimitation (36), associée au tirant de serrage (22), faisant face à la première, est dirigée vers le côté de l'outil et en ce que le tirant de serrage (22) présente un perçage axial (45), ouvert vers le côté du mécanisme d'actionnement (54), s'étendant jusqu'à la deuxième cavité (44), destiné à loger une tige ou broche d'actionnement (46') pour le piston (46).

3. Dispositif selon la revendication 2, caractérisé en ce que la deuxième cavité (44), conçue comme un prolongement du perçage axial (45), est reliée, par des perçages radiaux (42), avec la première cavité (39) délimitée par la surface de délimitation de cavité (34, 36) de la broche d'outil (18) et du tirant de serrage (22).

4. Dispositif selon la revendication 2 ou 3, caractérisé en ce que la surface de délimitation de cavité (34) de la broche d'outil (18) est formée par la face frontale intérieure d'une douille cylindrique (30) introduite dans l'arbre creux (18), à partir du côté de l'outil, dans le perçage axial (31) duquel passe le tirant de serrage (22) avec un bout d'arbre (23) portant à son extrémité la bride de serrage (26) et en ce que le tirant de serrage (22) présente un épaulement (36), opposé à la face frontale intérieure (34) de la douille (30), comme surface de délimitation de cavité.

5. Dispositif selon la revendication 4, caractérisé en ce qu'il est prévu dans les parois de délimitation de cavité (24, 36), des chambres (37) ouvertes vers la cavité (39), destinées à recevoir de la matière plastique (40).

6. Dispositif selon l'une des revendications 1 à 5, caractérisé en ce que le mécanisme d'actionnement (54) présente une pièce de pression (52) coulissant axialement dans la boîte d'engrenages (12), laquelle pièce s'applique, par un palier tournant (50) absorbant les forces axiales, contre une surface d'appui axiale (48) du piston (46).

7. Dispositif selon la revendication 6, caractérisé en ce que le palier tournant (50) est conçu comme un roulement à aiguilles axial.

8. Dispositif selon l'une des revendications 1 à 7, caractérisé en ce que le mécanisme d'actionnement (54) présente un levier d'excentrique (55) agissant sur la pièce de pression (52), guidée fixe en rotation dans la boîte d'engrenages (12).

9. Dispositif selon l'une des revendications 1 à 7, caractérisé en ce que le mécanisme d'actionnement (54) présente un levier de rotation (58) relié à la pièce de pression (52), guidée dans un filetage (56) de la boîte d'engrenages (12).

10. Dispositif selon l'une des revendications 1 à 5, caractérisé en ce que le mécanisme d'actionnement (54) présente une broche filetée (46') guidée dans un trou taraudé (45) du tirant de serrage (22).

11. Dispositif selon la revendication 10, caractérisé en ce que la broche filetée (46') est conçue comme un piston (46).

12. Dispositif selon la revendication 10, caractérisé en ce que la broche filetée (46') s'applique, par sa face frontale ou par un tourillon (64) formé sur le côté frontal, contre le piston (46) placé librement dans la deuxième cavité (44).

13. Dispositif selon l'une des revendications 10 à 12, caractérisé en ce que la broche filetée (46') est montée tournante et autobloquante dans le trou taraudé (45).

14. Dispositif selon l'une des revendications 10 à 13, caractérisé en ce que la broche filetée (46') traverse une ouverture (66) pratiquée dans la boîte d'engrenages (12).

15. Dispositif selon l'une des revendications 10 à 14, caractérisé en ce que la broche filetée (46') traverse, avec le tirant de serrage (22), une ouverture (66) pratiquée dans la boîte d'engrenages (12).

16. Dispositif selon la revendication 14, caractérisé en ce que la broche filetée (46') est logée, dans la région de l'ouverture de boîte (66), dans un palier tournant assurant une fonction d'étanchéité.

17. Dispositif selon la revendication 15, caractérisé en ce que le tirant de serrage (12) est logé, dans la région de l'ouverture de boîte (66), dans un palier tournant (67) assurant une fonction d'étanchéité.

18. Dispositif selon l'une des revendications 10 à 17, caractérisé en ce que la broche filetée (46') présente, à son extrémité d'actionnement, une tête d'actionnement (72) de préférence moletée.

19. Dispositif selon l'une des revendications 10 à 18, caractérisé en ce que la broche filetée (46') présente, à son extrémité d'actionnement, une ouverture polygonale ou une tête polygonale pour un tournevis ou une clé à vis.

20. Dispositif selon l'une des revendications 10 à 19, caractérisé en ce que l'extrémité d'actionnement de la broche filetée (46') peut être recouverte par un couvercle (68),monté de préférence pivotant sur la boîte d'engrenages (12).

21. Dispositif selon la revendication 20, caractérisé en ce que le couvercle (68) est placé, par rapport au mécanisme d'actionnement (54), de manière qu'une fermeture de couvercle (70), conçue comme un assemblage à encliquetage, ne soit opérante ou ne puisse s'encliqueter que dans la position serrée du mécanisme d'actionnement (54).

22. Dispositif selon la revendication 20 ou 21, caractérisé par un interrupteur de sécurité, pour l'alimentation en courant du moteur électrique, déclenchable par le couvercle (68) ou la fermeture de couvercle (70).

23. Dispositif selon l'une des revendications 1 à 22, caractérisé en ce qu'il est prévu dans une cavité (62), entre la broche d'outil (18) et le tirant de serrage (22), au moins un ressort de pression (60) agissant dans le sens contraire au sens de serrage du mécanisme d'actionnement (54), conçu de préférence comme un ressort hélicoïdal ou un paquet de ressorts à disques, dont la force de pression est supérieure à la résistance au coulissement entre la broche d'outil (18) et le tirant de serrage (22), y compris la résistance à la déformation et à l'écoulement de la masse plastique (40).

24. Dispositif selon l'une des revendications 1 à 23, caractérisé en ce que pour bloquer la rotation du piston (46) dans la deuxième cavité (44) et dans le piston (46), il est prévu des rainures à dents.

25. Dispositif selon l'une des revendications précédentes, caractérisé en ce que la masse plastique est du chlorure de polyvinyle (PVC) avec degré de polymérisation relativement bas.

26. Dispositif selon l'une des revendications précédentes, caractérisé en ce que la surface de délimitation (36), associée au tirant de serrage (22), est dans un rapport d'au moins 50 à 1 par rapport à une surface de section transversale du piston (46).

27. Dispositif selon la revendication 26, caractérisé en ce que le rapport entre la surface de délimitation (36) du tirant de serrage (22) et la surface de section transversale du piston (46) est au moins égal à 100 : 1.

28. Dispositif selon la revendication 27, caractérisé en ce que le rapport entre la surface de délimitation (36) du tirant de serrage (22) et la surface de section transversale du piston (46) est au moins égal à 200 : 1.
